# EUROPÄISCHE PATENTSCHRIFT

(11) **EP 0 757 743 B1**
(45) Veröffentlichungstag und Bekanntmachung des Hinweises auf die Patenterteilung: **25.10.2000**
(21) Anmeldenummer: 96902865.3
(22) Anmeldetag: 13.02.1996
(51) Int. Cl.: E06B 3/62

(54) **PROFILDICHTUNG FÜR GROSSE SPALTWEITEN**
PROFILED SEAL FOR LARGE GAP WIDTHS
GARNITURE D'ETANCHEITE PROFILEE POUR FENTES DE GRANDE LARGEUR

(30) Priorität: 23.02.1995 DE 19506246
(43) Veröffentlichungstag der Anmeldung: 12.02.1997
(73) Patentinhaber: SAAR-GUMMIWERK GmbH, 66687 Wadern (DE)
(72) Erfinder: STEFFEN, Friedhelm, 66709 Weiskirchen (DE)
(74) Vertreter: Schulte, Jörg, Dipl.-Ing.
(86) Internationale Anmeldenummer: DE9600239
(87) Internationale Veröffentlichungsnummer: WO9626345

(56) Entgegenhaltungen:
- EP-A- 0 291 017
- EP-A- 0 570 269
- US-A- 3 177 534
- US-A- 4 537 002

## Beschreibung

Die Erfindung betrifft eine Profildichtung aus elastischem Material zur Abdichtung der Glasscheiben gegenüber den Profilen von Fenstern, Türen, Fassaden und dergleichen, insbesondere auf der Wetterseite mit einem Profilgrundkörper und angeformtem Verankerungskeil aus herkömmlichem, elastischem Dichtungsmaterial und einer auf der dem Verankerungskeil gegenüberliegenden Seite angeordneten inneren, aus dem gleichen Material bestehenden Dichtzonen in Form einer Dichtlippe sowie einer äußeren, im Abstand dazu vom Profilgrundkörper abstehenden Dichtzone in Form einer Dichtwulst aus elastomerem oder thermoplastischem Werkstoff, wobei die Dichtlippe von der Dichtwulst wegweisend schräggestellt ist.

Bei der bekannten Profildichtung, die aus der EP-PS 0 247 533 grundsätzlich bekannt ist, sind die Dichtwulst und die Dichtlippe im Abstand zu einander auf einem Profilgrundkörper angeordnet, so daß der Profilgrundkörper mit dem Verankerungskeil praktisch als Träger für die beiden Dichtteile dient. Unter dem Druck der Glasscheibe wird die Dichtlippe zur Mittellinie des Verankerungskeil hin gebeugt. Die Dichtlippe weist eine leicht konkave Ausführung auf, wodurch eine Erhöhung der Dichtkraft beim Andrücken erreicht wird. Beide Dichtelemente, d. h. Dichtwulst und Dichtlippe führen ihre Dichtwirkung völlig unbeeinflußt von einander aus, d. h. sie werden durch die angedrückte Glasscheibe entsprechend verdrängt bzw. beeinflußt, um so die notwendige Abdichtung zu gewährleisten. Vorteil der beschriebenen Profildichtung ist dabei vor allem, daß durch das elastomere bzw. thermoplastische Material der Dichtwulst eine durchgehende Verlegung der Profildichtung möglich ist, ohne daß es im kritischen Eckbereich zur Faltenbildung kommt. Ein ähnliches Dichtungsprofil ist aus der EP-A-0 575 937 bekannt, wobei die beiden Dichtelemente gegenüber dem Verankerungskeil auf dem Profilgrundkörper zu einem Ende verschoben angeordnet sind. Vorteil hierbei soll sein, daß hierdurch entsprechende Einschnitte leichter anzubringen sind, die für das Verlegen an T- oder Kreuzstößen insbesondere von Aluminiumfenstern notwendig sind. Bei beiden bekannten Dichtungen ist von Nachteil, daß äußersten Falls Spalte bis 2 mm überbrückt werden können. Ansonsten ist es nicht mehr möglich, eine saubere Eckenausbildung zu erreichen, so daß man dann auf die übliche Technik zurückgreifen muß, bei der mit anvulkanisierten Eckstücken oder geklebten Gehrungen gearbeitet worden ist. Aus der EP-PS 0 291 017 ist ein strangförmiges Dichtungsprofil bekannt, welches sich dadurch auszeichnet, dass sich die Dichtlippe im eingebauten Zustand bis nahe an eine das Glasspaltmaß bestimmende Stütznoppe erstreckt und das seitlich an einem Basissteg und an den Fuß der Dichtlippe angrenzend einen Dichtwulst annähernd prismatischem Querschnittes aufweist. Bei diesem Dichtungsprofil hat sich das Vorhandensein der Stütznoppe als problematisch erwiesen. Mit einer solchen Stütznoppe ist nur jeweils ein konkretes Glasspaltmaß überbrückbar, sodass eine flexible Anpassung an unterschiedliche Spaltbreiten nicht realisierbar ist.

Der Erfindung liegt daher die Aufgabe zugrunde, eine Profildichtung zu schaffen, die umlaufend verarbeitet, sicher und gleichmäßig abdichtet und auch Spaltenweiten von 4 mm und mehr überbrückend eingebracht werden kann.

Die Aufgabe wird gemäß der Erfindung dadurch gelöst, daß die Grenzfläche zwischen weicherem Werkstoff der Dichtwulst und härterem Werkstoff der Dichtlippe sich bis in die Fußzone der Dichtlippe erstreckend und dabei eine ausreichende Fußzone für die Dichtlippe und einen ausreichend großen Fuß für den Verankerungskeil belassend ausgebildet ist, und dass die Dichtlippe am freien Ende mit einem Richtung Glasscheibe bzw. Dichtwulst annähernd rechtwinklig abstehenden Stützteil ausgerüstet ist.

Die Fußzone des Verankerungskeiles wird in ihrer ursprünglichen Materialhärte erhalten, um dort eine ausreichende Steifigkeit vorzugeben und so eine genaue Positionierung der Profildichtung insgesamt zu gewährleisten. Die besondere Ausbildung der beiden Dichtelement Dichtlippe und Dichtwulst führt dazu, daß unter dem Druck der Glasscheibe das härtere Material im Bereich der Fußzone der Dichtlippe um einen virtuellen Drehpunkt gedrückt wird und zwar in den weicheren Werkstoff der ausgeweiteten Wulstzone hinein, so daß die Dichtlippe insgesamt dadurch eine sehr elastische Abstützung mit einem relativ großen - praktisch reversiblen - Verformungsweg. Hierdurch erhält die Profildichtung insgesamt eine hohe Verpreßbarkeit und damit die Fähigkeit, Spalte von bis zu 4 mm und mehr sicher zu überbrücken. Auf diese Weise kann die bisherige Einglasungstechnik auch dann problemlos beibehalten werden, wenn aufgrund entsprechender Baumaße oder Berechnungsfehler große Spaltweiten vorhanden sind. Die Überbrückbarkeit breiterer Spaltweiten erlaubt es dabei gleichzeitig auch, die Materialdicken den konstruktiven Bedürfnissen der Rahmenbauarbeit weitgehend anzupassen. Zur Verbesserung des K-Wertes nach der Wärmeschutzverordnung kann damit nicht nur über entsprechendes Glas, sondern auch durch eine verbesserte Wärmedämmung durch mehr Dichtungsmasse bzw. breitere Dichtungshöhen erreicht werden. Die Beeinflussung der Dichtlippe ihrerseits wiederum beim Andrücken der Glasscheibe und deren Druck auf die Dichtwulst erfolgt besonders optimal, wenn die Dichtlippe am freien Ende mit einem in Richtung Glasscheibe bzw. Dichtwulst annähernd rechtwinklig abstehenden Stützteil ausgerüstet ist. Dabei kann das Stützteil auch hammerförmig ausgebildet sein, um so den Verformungsweg gezielt zu beeinflussen, wenn dies gewünscht oder notwendig ist.

Nach einer zweckmäßigen Ausbildung der Erfindung ist vorgesehen, daß Dichtwulst und Dichtlippe eine V-förmige Spreizung in bezug auf die Mittellinie des Verankerungskeils darstellend ausgebildet sind. Damit wird wie schon weiter vorne beschrieben auf Dichtwulst und Dichtlippe praktisch gleichmäßig Druck beim Anpressen der Glasscheibe ausgeübt, so daß sich beide entsprechend verformen und die vorhandenen Spaltweiten überbrücken. Vorteilhaft ist dabei auch, daß die V-Form zu einer gleichmäßigen Verteilung der Dichtwulstmasse beiträgt, so daß damit auch die verbesserte Wärmedämmung gezielt erreicht werden kann.

Eine weitere zweckmäßige Ausbildung ist die, bei der die Dichtlippe, der Profilgrundkörper und der Verankerungskeil aus einem ungefähr 60 ° Shore und die erweiterte Dichtwulst ungefähr 30 ° Shore aufweisenden Material bestehen. Bei einer entsprechenden Aufteilung des Materials hat sich herausgestellt, daß einerseits die Dichtlippe die notwendige Härte aufweist und natürlich auch der Profilgrundkörper und der Verankerungskeil und daß andererseits damit eine Dichtwulst vorgegeben ist, deren Dichtmasse gleichmäßig durch die Verformung bzw. Bewegung der Dichtlippe bzw. auch der übrigen Teile der Profildichtung sichergestellt wird. Diese Verformung führt wie schon erwähnt zur Ausfüllung der Spaltweite aber auch zu einer gleichmäßigen Verlegbarkeit im Bereich der Ecken und T-Stöße.

Die entsprechend gegenseitige Beeinflussung von Dichtwulst und Dichtlippe im entscheidenden Bereich der V-förmigen Spreizung wird insbesondere dann sichergestellt, wenn die Dichtwulst bogenförmig verlaufend und dem Profilgrundkörper entsprechend überdeckend bis an die Dichtlippe herangeführt ist. Dabei bleibt wie weiter vorne erwähnt der Fuß bzw. die Fußzone des Verankerungskeils frei bzw. hier wird das härtere Material eingesetzt, so daß damit die Funktion der Profildichtung insgesamt insbesondere bei Kunststoff- und Metallprofilen gegeben ist.

Eine besonders vorteilhafte Anpassung der Dichtwulst beim Anpressen der Glasscheibe ist zu erwarten, wenn die Dichtwulst rahmenseitig eine ihr insgesamt die Form eines Hahnenkopfes gebende Aussparung aufweist. Die Dichtwulst kann sich dann in ihrem oberen Bereich bzw. in der Anlagenfläche auch entsprechend verformen, so daß die gezielte Anlage an der Glasscheibe erreicht wird.

Die Profildichtung kann gezielt zur verbesserten Wärmedämmung insofern verwendet werden, als der Profilkörper unterhalb der Dichtlippe einen weit darüber vorstehenden Ansatz aufweisen kann. Dieser Ansatz kann dazu verwendet werden, die Metallfläche am Rahmen völlig abzudecken und so zu einer verbesserten Wärmedämmung beizutragen. Wird dieser Ansatz aus irgendwelchen Gründen nicht benötigt, kann er auch abgetrennt werden.

Holzfenster werden heute fast immer naß eingeglast, wozu teures Silikon, Kunststoffe oder auch Kitt Verwendung findet. Um die Profildichtung gemäß vorliegender Erfindung auch in diesem Bereich einsetzen zu können, sieht die Erfindung vor, daß der Verankerungskeil zweiteilig ausgebildet ist, wobei ein Teilkeil endseitig des Ansatzes und ein zweiter Teilkeil am gegenüberliegenden, die Dichtwulst tragenden Ende des Profilgrundkörpers angeformt ist. Damit kann durch diese besonders ausgebildete Profildichtung der Holzrahmen sicher eingefaßt und abgedichtet werden, wobei in den Holzprofilen der Fenster lediglich eine zusätzlich bzw. eine entsprechend vertiefte Nut eingefräst werden muß, in die der entsprechende Teilkeil am Ende des Ansatzes eingedrückt wird. Der Dichtkeil am gegenüberliegenden Ende legt sich vorteilhaft auf und um den Rahmen, wobei durch die anschließende Verformung und Dichtlippe und Dichtwulst auch hier eine vorteilhafte Abdichtung durch entsprechendes Anpassen bzw. Verformen eintritt.

Eine vorteilhafte Weiterbildung der für Holzfenster vorgesehenen Profildichtung ist die, bei der zusätzlich oder unter Einsparung des dem Ansatz zugeordneten Teilkeils die Unterseite des Profilgrundkörpers mit einer Klebeschicht versehen ist. Damit ist die Möglichkeit gegeben, auch eingesetzte Holzfenster nachzurüsten, die man natürlich nur mit entsprechend großem Aufwand mit einer Nut versehen kann. Durch die Klebeschicht kann auf diese Nut für den am Ansatz angeformten Teilkeil verzichtet werden. Selbstverständlich kann die Klebeschicht aber auch dann verbleiben, wenn mit dem endseitigen zweiten Teilkeil gearbeitet werden soll.

Einerseits zum Schutz der Dichtwulst und andererseits um eine gleichmäßige Verformung aller Dichtungselemente beim Anpressen der Glasscheibe sicherzustellen, sieht die Erfindung vor, daß der zweite Teilkeil zur Unterseite des Profilgrundkörpers gestuft vorstehend und dann unter Belassung eines Hohlkörpers unter der Dichtwulst diese abdeckend bis zu deren Anlagenfläche an der Glasscheibe hochreichend ausgebildet ist. Diese Formgebung sichert eine entsprechendes Fixieren der Profildichtung am Rahmen dann, wenn die Glasscheibe auf die Dichtlippe und Dichtwulst aufgepreßt wird.

Insbesondere bei modernen Hausbauten ist die Farbgebung der Fenster ein wesentliches Gestaltungselement. Um hier auch bezüglich der Dichtung eine Negativbeeinflussung zu vermeiden bzw. eine Positivbeeinflussung des Gesamteindrucks unter Beibehaltung der vorteilhaften Dichtung zu erreichen, sieht die Erfindung vor, daß die Dichtwulst eine die Anlagenfläche an der Glasscheibe abdeckend und bis zur Dichtlippe hin und ggf. darüberhinaus reichende Dekorbeschichtung aufweist. Beschichtet wird wie erläutert aus dekorativen Gründen. Deshalb kann die Beschichtung sich auf die durch die Glasscheibe sichtbaren Flächen beschränken. Eine Beeinflussung der Dichtwulst oder auch der gesamten Profildichtung durch die Deko-Beschichtung ist nicht zu befürchten insbesondere dann nicht, wenn die Dekorbeschichtung aus einer aufvulkanisierten, nichtzelligen und UV-beständigen Folie besteht. Die Folie bzw. der Belag wird dünnhäutig aufvulkanisiert (EPDM), wobei er farbig oder auch transparent sein kann. Wichtig ist eben die nichtzellige und UV-beständige Ausbildung.

Die Erfindung zeichnet sich insbesondere dadurch aus, daß eine Profildichtung geschaffen ist, die vor allem auch große Spaltweiten sicher überbrücken kann, so daß sie vorteilhaft und unabhängig von den jeweiligen Gegebenheiten eingesetzt werden kann. Der weiche Werkstoff der Dichtwulst ist nicht mehr auf die reine Wulstzone beschränkt, sondern reicht mit seiner Grenzfläche bis in die Nähe des Fußes bzw. des Fußbereiches der Dichtlippe. Dabei beläßt man mit einer mehr oder weniger großen Aussparung den Fuß des Verankerungskeiles in seiner ursprünglichen Materialhärte, um so die notwendige Steifigkeit hier zu garantieren. Unter dem Druck der Glasscheibe drückt sich dann das härtere Material im Bereich der Dichtlippe so in den weicheren Werkstoff der ausgeweiteten Wulstzone hinein, daß einerseits eine entsprechend elastische Abstützung erreicht wird und andererseits eine vorteilhafte Verformung des weicheren Materials beispielsweise des Moosgummis der Dichtwulst. Die Dichtwulst selbst bzw. die Profildichtung kann insbesondere in Eckbereichen aber auch bei T-Stößen u. ä. Stößen sicher verarbeitet werden und zwar ohne daß es zu Unterbrechungen am Dichtwulst kommt.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Fig. 1: eine in einen Fensterrahmen eingebaute Profildichtung,
- Fig. 2: eine Profildichtung mit besonders ausgeprägter Dichtwulst,
- Fig. 3: eine Dichtwulst mit Aussparung,
- Fig. 4: eine Profildichtung mit verlängertem Profilgrundkörper einerseits und einer Dekorbeschichtung andererseits,
- Fig. 5: eine Profildichtung für Holzrahmen und
- Fig. 6: eine Profildichtung insbesondere für die Nachrüstung von Holzrahmen.

Die Profildichtung 1 wird gemäß Fig. 1 eingesetzt, um die Glasscheibe 2 zusammen mit dem Scheibenklotz 3 zwischen Glasleiste 6 und Fensterrahmenprofil 4 festzulegen. Dabei dient das Glasdichtprofil 7 zur Abdichtung der Innenseite, die Profildichtung 1 zur Abdichtung der Wetterseite. Die Profildichtung 11 ist durch eine Nut 5 fixiert, die im Fensterrahmenprofil 4 vorgesehen ist. Bei der Darstellung gemäß Fig. 1 handelt es sich um ein Ausführungsbeispiel.

Die Profildichtung 1 besteht gemäß Fig. 2 und auch Fig. 3 aus dem Profilgrundkörper 10 und dem bodenseitig angeordneten Verankerugnskeil 11. Der Verankerungskeil 11 ist mit der Nut 5 korrespondierend ausgebildet und sorgt dafür, daß die Profildichtung 1 in ihrer Lage genau fixiert ist.

Auf der dem Verankerungskeil 11 gegenüberliegenden Seite des Profilgrundkörpers 10 ist eine Dichtwulst 12 und eine Dichtlippe 13 vorgesehen, die beide wie aus Fig. 1 ersichtlich an der abzudichtenden Glasscheibe 2 anliegen. Die Dichtwulst 12 besteht aus einem geschlossen-zelligen, getriebenen Werkstoff auf der Basis Elastomere bzw. Thermoplast wie z. B. Moosgummi und weist einen entsprechend große Abmessungen aufweisenden Wulstkörper auf. Während die Dichtwulst 12 aus entsprechendem weichen etwa 30 ° Shore aufweist, ist der übrige Bereich der Profildichtung 1, also sowohl der Profilgrundkörper 10 wie auch der Verankerungskeil 11 und die Dichtlippe 13 aus einem üblichen elastischem Material hergestellt und zwar vorzugsweise mit einer Shorehärte 60.

Fig. 2 und Fig. 3 verdeutlichen, daß die Grenzfläche 14 zwischen Dichtwulst 12 und Dichtlippe 13 bzw. den übrigen Teilen der Profildichtung 1 so verläuft, daß das beispielsweise aus Moosgummi bestehende Material bis dicht an die Dichtlippe 13 herangezogen ist. Dies zeigt insbesondere auch Fig. 2. Dabei ist der Verlauf der Grenzfläche 14 so gewählt, daß eine ausreichende Fußzone 15 für die Dichtlippe 13 und ein ausreichend großer Fuß 16 für den Verankerungskeil 11 verbleiben. Über den Fuß 16 verbleibt dem Verankerungskeil die notwendige Stabilität, wenn er in die Nut 15 eingesetzt ist und durch die Fußzone 15 der Dichtlippe 13 ist die Möglichkeit gegeben, beim Auf- oder Einsetzen der Glasscheibe 2 die Dichtlippe 13 um einen virtuellen Drehpunkt, in den weicheren Werkstoff der ausgeweiteten Wulstzone bzw. Dichtwulst 12 hineinzuverschwenken, wodurch sie eine sehr elastische Abstützung mit einem relativ großen - praktisch reversiblen - Verformungsweg erfährt. Hierdurch wird vor allem die günstige Spaltweitenüberbrückung erreicht, die mit bisher bekannten Profildichtungen nicht erreichbar ist. Außerdem kann die Profildichtung 1 so im Eckbereich vorteilhaft verpreßt werden, ohne daß eine Faltenbildung o. ä. zu befürchten ist. Eine saubere Eckenausbildung ist damit gewährleistet. Durch diese in Fig. 1 und Fig. 2 insbesondere gezeigte Ausbildung der Profildichtung 1 und damit durch eine funktionelle Wahl der Lage der Grenzfläche 14 zwischen unterschiedlichen Materialien und der Lage von Dichtwulst 12 und Dichtlippe 13 zu einander können problemlos Spaltweiten von mehr als 4 mm überbrückt und dabei das Durchziehen der Profildichtung 1 auch im Eckbereich beibehalten werden.

Die Figuren 2 und 3 verdeutlichen, daß Dichtwulst 12 und Dichtlippe 13 eine V-förmige Spreizung in bezug auf die Mittellinie 17 des Verankerungskeils 11 darstellend ausgebildet sind. Die weiter oben beschriebene Verformung beim Aufbringen der Glasscheibe 2 ist so besonders gut zu verwirklichen, wobei über die Aussparung 19 im Dichtwulst 12 ein besonders günstiges Anliegen der Glasscheibe 2 und der Anlagenfläche 20 begünstigt. Weiter wird die entsprechende Verformung bzw. Anpassung der Profildichtung 1 durch die besondere Ausbildung der Dichtlippe 13 begünstigt, die über ein am freien Ende 21 rechtwinklig abstehendes und zwar in Richtung Glasscheibe 2 abstehendes Stützteil 22 verfügt. In den Figuren 5 und 6 ist eine Ausführung gezeigt, bei der dieses Stützteil 22, 22' nach beiden Seiten über die Dichtlippe 13 übersteht. Damit kann der Bewegungsbereich der Dichtlippe 13 gezielt beeinflußt werden.

Die Profildichtung 1, die in Fig. 4 dargestellt, entspricht im wesentlichen der nach den Figuren 2 und 3. Allerdings ist der Profilgrundkörper 10 besonders weit ausladend ausgebildet, wobei dieser Ansatz 24 an dem Profilgrundkörper 10 als Dichtlippe dient. Diese Dichtlippe wird als Abdeckung und zugleich Wärmedämmung der Metallflächen besonders der Aluminiumflächen am Rahmen eingesetzt. Gerade bei Aluminium als Werkstoff für die Fensterrahmen 4 und die Glasleiste 6 wird der Wärmeschutz immer wichtiger, weil dieses Material besonders wärmeleitend ist. Der Überdehnungsschutz durch den einvulkanisierten Faden 35 vereinfacht insbesondere das Verlegen der Profildichtung und verhindert ein unbeabsichtigtes Abreißen oder Abtrennen.

Während bei der Profildichtung 1 gemäß Fig. 4 auf der Unterseite 27 des Profilkörpers 10 ein üblicher Verankerungskeil 11 ausgebildet ist, zeigen die Figuren 5 und 6 in sofern besondere Ausbildungen, als hier der übliche einteilige Verankerungskeil nicht zum Einsatz kommt. Grund hierfür ist, daß diese hier dargestellten Profile der Trokkenverglasung von Holzfenstern dienen. Während diese Holzfenster heute immer noch naß mit Hilfe von Silikon, Kunststoff oder Kitt eingeglast werden, ermöglichen die besonderen Ausbildungen nach Fig. 5 und 6 eine Einglasungstechnik, die im Prinzip der bei Kunststoff und Metallfenstern entspricht.

Die auf der Unterseite 27 angeordneten Teilkeile 25 und 26, die praktisch an beiden Enden des Profilgrundkörpers 10 angeformt sind, sorgen für eine entsprechende Festlegung am Holzprofil. Das Holzprofil wird lediglich mit einer zusätzlichen bzw. einer vertieften Nut versehen, in der der Teilkeil 25 seinen Halt erfährt. Ansonsten läuft die Verarbeitung wie auch bei Metallrahmen und Kunststoffrahmen.

Während der Teilkeil 25 dafür sorgt, daß eine Fixierung in der hier nicht dargestellten Nut möglich wird, ist der gegenüberliegende Teilkeil 26 so ausgebildet, daß er mit seinen Stufen 29, 30 ein sicheres Anliegen am Holzrahmen erbringt. Dabei wird diese Fixierung und damit auch Abdichtung noch dadurch begünstigt, daß beim Aufbringen der Glasscheibe 2 der Teilkeil insgesamt in Richtung hier nicht dargestelltem Holzrahmen sich verschiebt. Der mit 31 bezeichnete Überzug über das weichere Material der Dichtwulst 12 begünstigt diese Bewegung und zusätzlich der Hohlkörper 32 im vorderen Bereich bzw. im Bereich der Stufen 29, 30.

Die Nachrüstung schon eingesetzter Holzfenster mit derartigen Profildichtungen 1 wird in aller Regel dadurch erschwert, daß ein Nachnuten nicht möglich ist. Um dieses Einbringen der Nut zu erübrigen ist gemäß Fig. 6 auf der Unterseite 27 des Profilgrundkörpers 10 eine Klebeschicht 28 vorgesehen, die wie auch in Fig. 6 gezeigt den zweiten Teilkeil 25 überflüssig macht.

In den Figuren 4, 5 und 6 ist mit 34 ein Einschnitt gekennzeichnet, der das Verlegen im Eckbereich erleichtern soll. Hierbei kann dieser Einschnitt 34 durch eine Schwachzone vorgegeben werden oder nur einfach durch eine Kennzeichnung, so daß das Einbringen des Einschnittes 34 erleichtert ist. Der Einschnitt 34 verläuft im härteren Material.

Fig. 4 zeigt eine weitere Besonderheit und zwar hier in Form der Dekorbeschichtung 33. Diese Dekorbeschichtung 33 erstreckt sich über weite Teile des Dichtwulstes 12 bis zur Kante der Dichtlippe 13 und ggf. auch darüber hinaus. Diese Dekorbeschichtung 33 wird insbesondere aus dekorativen Gründen eingesetzt, weshalb sie auf die durch die Glasscheibe 2 sichtbaren Flächen beschränkt bleibt.

## Patentansprüche

1. Profildichtung (1) aus elastischem Material zur Abdichtung der Glasscheiben (2) gegenüber den Profilen (4) von Fenstern, Türen, Fassaden und dergleichen, insbesondere auf der Wetterseite mit einem Profilgrundkörper (10) und angeformtem Verankerungskeil (11) aus herkömmlichem, elastischem Dichtungsmaterial und einer auf der dem Verankerungskeil (11) gegenüberliegenden Seite angeordneten inneren, aus dem gleichen Material bestehenden Dichtzonen in Form einer Dichtlippe (13) sowie einer äußeren, im Abstand dazu vom Profilgrundkörper (10) abstehenden Dichtzone in Form einer Dichtwulst (12) aus elastomerem oder thermoplastischem Werkstoff, wobei die Dichtlippe (13) von der Dichtwulst (12) wegweisend schräggestellt ist,
**dadurch gekennzeichnet,**
daß die Grenzfläche (14) zwischen weicherem Werkstoff der Dichtwulst (12) und härterem Werkstoff der Dichtlippe (13) sich bis in die Fußzone (15) der Dichtlippe (13) erstreckend und dabei eine ausreichende Fußzone (15) für die Dichtlippe (13) und einen ausreichend großen Fuß (16) für den Verankerungskeil (11) belassend ausgebildet ist, und dass die Dichtlippe (13) am freien Ende (21) mit einem in Richtung Glasscheibe (2) bzw. Dichtwulst (12) annähernd rechtwinklig abstehenden Stützteil (22) ausgerüstet ist.

2. Profildichtung nach Anspruch 1,
**dadurch gekennzeichnet,**
daß Dichtwulst (12) und Dichtlippe (13) eine V-förmige Spreizung in bezug auf die Mittellinie (17) des Verankerungskeils (11) darstellend ausgebildet sind.

3. Profildichtung nach Anspruch 1,
**dadurch gekennzeichnet,**
daß die Dichtlippe (13), der Profilgrundkörper (10) und der Verankerungskeil (11) aus einem ungefähr 60 ° Shore und die erweiterte Dichtwulst (12) ungefähr 30 ° Shore aufweisenden Material bestehen.

4. Profildichtung nach Anspruch 1,
**dadurch gekennzeichnet**,
daß die Dichtwulst (12) bogenförmig verlaufend und dem Profilgrundkörper (10) entsprechend überdeckend bis an die Dichtlippe (13) herangeführt ist.

5. Profildichtung nach Anspruch 1,
**dadurch gekennzeichnet**,
daß die Dichtwulst (12) rahmenseitig eine ihr insgesamt die Form eines Hahnenkopfes gebende Aussparung (19) aufweist.

6. Profildichtung nach Anspruch 1,
**dadurch gekennzeichnet**,
daß der Profilgrundkörper (10) unterhalb der Dichtlippe (13) einen weit darüber vorstehenden Ansatz (24) aufweist.

7. Profildichtung nach Anspruch 1 und Anspruch 6,
**dadurch gekennzeichnet**,
daß der Verankerungskeil (11) zweiteilig ausgebildet ist, wobei ein Teilkeil (25) endseitig des Ansatzes (24) und ein zweiter Teilkeil (26) am gegenüberliegenden, die Dichtwulst (12) tragenden Ende des Profilgrundkörpers (10) angeformt ist.

8. Profildichtung nach Anspruch 7,
**dadurch gekennzeichnet**,
daß zusätzlich oder unter Einsparung des dem Ansatz (24) zugeordneten Teilkeils (25) die Unterseite (27) des Profilgrundkörpers (10) mit einer Klebeschicht (28) versehen ist.

9. Profildichtung nach Anspruch 6 bis Anspruch 8,
**dadurch gekennzeichnet**,
daß der zweite Teilkeil (26) zur Unterseite (27) des Profilgrundkörpers (10) gestuft vorstehend und dann unter Belassung eines Hohlkörpers (32) unter der Dichtwulst (12) diese abdeckend bis zu deren Anlagenfläche (20) an der Glasscheibe (2) hochreichend ausgebildet ist.

10. Profildichtung nach Anspruch 1 bis Anspruch 9,
**dadurch gekennzeichnet**,
daß die Dichtwulst (12) eine die Anlagenfläche (20) an der Glasscheibe (2) abdeckend und bis zur Dichtlippe (13) hin und ggf. darüberhinaus reichende Dekorbeschichtung (33) aufweist.

11. Profildichtung nach Anspruch 10,
**dadurch gekennzeichnet**,
daß die Dekorbeschichtung (33) aus einer aufvulkanisierten, nichtzelligen und UV-beständigen Folie besteht.

## Claims

1. Profile seal (1) made of elastic material for sealing panes of glass (2) from the profiles (4) of windows, doors, facades and the like, in particular on the weather side, with a basic profile body (10) and moulded on anchoring wedge (11) made of conventional elastic sealing material and with an inner sealing zone, in the form of a sealing lip (13), arranged on the side opposite the anchoring wedge (11) and made of the same material, and with an outer sealing zone, in the shape of a sealing bead (12) made of elastomer or thermoplastic material, spaced therefrom and projecting from the basic profile body (10), the sealing lip (13) being tilted away from the sealing bead (12), characterised in that the boundary face (14) extends between the softer material of the sealing bead (12) and the harder material of the sealing lip (13) into the base zone (15) of the sealing lip (13) and thus an adequate base zone (15) is designed to remain for the sealing lip (13) and an adequately large base (16) for the anchoring wedge (11), and in that the sealing lip (13) at the free end (21) is equipped with a support part (22) which projects approximately at right angles in the direction of the pane of glass (2) or sealing bead (12).

2. Profile seal according to claim 1, characterised in that sealing bead (12) and sealing lip (13) are designed to represent a V-shaped spread with respect to the centre line (17) of the anchoring wedge (11).

3. Profile seal according to claim 1, characterised in that the sealing lip (13), the basic profile body (10) and the anchoring wedge (11) consist of material comprising approximately 60° Shore and the extended sealing bead (12) consists of material comprising 30° Shore.

4. Profile seal according to claim 1, characterised in that the sealing bead (12) extends in a curved manner and is guided to the basic profile body (10) in an appropriately overlapping manner up to the sealing lip (13).

5. Profile seal according to claim 1, characterised in that the sealing bead (12) comprises, on the frame side, a recess (19) imparting thereto in total the shape of a cock head.

6. Profile seal according to claim 1, characterised in that the basic profile body (10) comprises, below the sealing lip (13), a lug (24) extending well beyond said lip (13).

7. Profile seal according to claim 1 and claim 6, characterised in that the anchoring wedge (11) is designed in two parts, wherein one wedge part (25) is moulded on the end side of the lug (24) and a second wedge part (26) is moulded on the opposite end of the basic profile body (10) bearing the sealing bead (12).

8. Profile seal according to claim 7, characterised in that the bottom (27) of the basic profile body (10) is provided with an adhesive layer (28) either in addition to or instead of the wedge part (25) associated with the lug (24).

9. Profile seal according to claim 6 to claim 8, characterised in that the second wedge part (26) is designed to project in steps to the bottom (27) of the basic profile body (10) and then, on leaving a hollow body (32) under the sealing bead (12) to overlap said bead (12) and reach up to its contact face (20) at the pane of glass (2).

10. Profile seal according to claim 1 to claim 9, characterised in that the sealing bead (12) comprises a decorative layer covering the contact face (20) on the pane of glass (2) and extending to the sealing lip (13) and optionally beyond it.

11. Profile seal according to claim 10, characterised in that the decorative layer (33) is made of a vulcanised-on, non-cellular and UV-resistant film.

## Revendications

1. Joint d'étanchéité profilé (1) en matériau élastique pour étancher des vitres (2) vis-à-vis des profilés (4) de fenêtres, de portes, de façades et analogues, notamment sur le côté exposé aux pluies, comprenant un corps de base de profilé (10) et un coin d'ancrage (11) relié par formage en matériau d'étanchéité élastique classique , et comprenant une zone d'étanchéité intérieure disposée sur le côté opposé au coin d'ancrage (11), constituée du même matériau d'étanchéité et formant une lèvre d'étanchéité (13), ainsi qu'une zone d'étanchéité extérieure, faisant saillie sur le corps de base de profilé (10) à distance de la zone d'étanchéité intérieure et formant un bourrelet d'étanchéité (12) en matière première élastomère ou thermoplastique, la lèvre d'étanchéité (13) étant inclinée en s'éloignant du bourrelet d'étanchéité (12),
caractérisé en ce que
la surface d'interface (14) entre la matière première plus molle du bourrelet d'étanchéité (12) et la matière première plus dure de la lèvre d'étanchéité (13) s'étend jusque dans la zone de pied (15) de la lèvre d'étanchéité (13) en laissant une zone de pied (15) suffisante pour la lèvre d'étanchéité (13) et un pied (16) de taille suffisante pour le coin d'ancrage (11), et en ce que la lèvre d'étanchéité (13) est équipée sur son extrémité libre (21) d'une pièce de support (22) faisant saillie approximativement à angle droit dans le sens de la vitre (2) ou du bourrelet d'étanchéité (12).

2. Joint d'étanchéité profilé selon la revendication 1,
caractérisé en ce que
le bourrelet d'étanchéité (12) et la lèvre d'étanchéité (13) divergent en forme de V par rapport à la ligne centrale (17) du coin d'ancrage (11).

3. Joint d'étanchéité profilé selon la revendication 1,
caractérisé en ce que
la lèvre d'étanchéité (13), le corps de base de profilé (10) et le coin d'ancrage (11) sont constitués d'un matériau présentant une dureté Shore d'environ 60°, et le bourrelet d'étanchéité (12) élargi est constitué d'un matériau présentant une dureté Shore d'environ 30°.

4. Joint d'étanchéité profilé selon la revendication 1,
caractérisé en ce que
le bourrelet d'étanchéité (12) est en forme d'arc et s'approche jusqu'à la lèvre d'étanchéité (13) en recouvrant de façon correspondante le corps de base de profilé (10).

5. Joint d'étanchéité profilé selon la revendication 1,
caractérisé en ce que
le bourrelet d'étanchéité (12) comporte, du côté cadre, un évidement (19) qui lui confère une forme globale en tête de coq.

6. Joint d'étanchéité profilé selon la revendication 1,
caractérisé en ce que
le corps de base de profilé (10) comporte, au-dessous de la lèvre d'étanchéité (13), une saillie (24) qui fait largement saillie sur cette lèvre d'étanchéité.

7. Joint d'étanchéité profilé selon la revendication 1 et la revendication 6,
caractérisé en ce que
le coin d'ancrage (11) est sous forme de deux parties, un coin partiel (25) étant relié par formage du côté d'extrémité de la saillie (24), et un deuxième coin partiel (26) étant relié par formage sur l'extrémité du corps de base du profilé (10) opposée, extrémité qui porte le bourrelet d'étanchéité (12).

8. Joint d'étanchéité profilé selon la revendication 7,
caractérisé en ce que
de façon supplémentaire, ou avec suppression du coin partiel (25) qui est associé à la saillie (24), le côté inférieur (27) du corps de base de profilé (10) est pourvu d'une couche de colle (28).

9. Joint d'étanchéité profilé selon la revendication 6 à la revendication 8,
caractérisé en ce que
le deuxième coin partiel (26) fait saillie de façon étagée sur le côté inférieur (27) du corps de base de profilé (10), puis s'étend au-dessous du bourrelet d'étanchéité (12) en recouvrant celui-ci et en formant un corps creux (32), jusqu'à la surface d'appui (20) du bourrelet d'étanchéité sur la vitre (2).

10. Joint d'étanchéité profilé selon l'une des revendications 1 à 9,
caractérisé en ce que
le bourrelet d'étanchéité (12) comporte un revêtement de décor (33) qui recouvre la surface d'appui (20) sur la vitre (2), et qui s'étend jusqu'à la lèvre d'étanchéité (13), et, le cas échéant, au-delà de cette lèvre.

11. Joint d'étanchéité profilé selon la revendication 10,
caractérisé en ce que
le revêtement de décor (33) est constitué d'une feuille survolcanisée, sans cellules et résistant aux rayons UV.
